# EUROPÄISCHE PATENTSCHRIFT

(11) **EP 0 542 944 B1**
(45) Veröffentlichungstag und Bekanntmachung des Hinweises auf die Patenterteilung: **24.01.1996**
(21) Anmeldenummer: 92909208.8
(22) Anmeldetag: 23.04.1992
(51) Int. Cl.: E05B 47/00

(54) **SCHLOSS MIT MOTORISCH VERDREHBAREM ZYLINDERKERN**
LOCK WITH MOTOR-DRIVEN ROTATING CYLINDER CORES
SERRURE A AME DE CYLINDRE MOTORISEE

(30) Priorität: 11.06.1991 AT 1174/91
(43) Veröffentlichungstag der Anmeldung: 26.05.1993
(73) Patentinhaber: EVVA - Werk Spezialerzeugung von Zylinder-und Sicherheitsschlössern Gesellschaft m.b.H. & Co. Kommanditgesellschaft, A-1010 Wien (AT)
(72) Erfinder: MAKIVIC, Mijodrag, A-1220 Wien (AT)
(74) Vertreter: Puchberger, Peter, Dipl.-Ing.
(86) Internationale Anmeldenummer: AT9200056
(87) Internationale Veröffentlichungsnummer: WO9222720

(56) Entgegenhaltungen:
- EP-A- 0 276 037
- FR-A- 2 280 773
- GB-A- 2 176 531

## Beschreibung

Die Erfindung betrifft ein Schloß mit mindestens einem motorisch verdrehbaren Zylinderkern, sowie eine Verschlußanlage mit mehreren derartigen Schlössern.

Bei zentralen Schließanlagen, die elektrisch oder elektronisch über eine Zentrale steuerbar sind, kann es notwendig sein, die Schlösser individuell oder mehrere oder alle Schlösser der Anlage von der Zentrale aus zu betätigen. Bekannte derartige Schlösser weisen elektrische Antriebe auf, die in den Türbeschlägen angeordnet sind, die dadurch ein großes Volumen besitzen und unansehlich wirken. Ein solches Schloß ist beispielsweise in der EP-A-0276 037 beschrieben. Der elektrische Antrieb ist in seinem großen Gehäuse an der Tür untergebracht. Die Abtriebswelle des Motors treibt über ein Kegelradgetriebe eine Welle an, durch die das Türschloß betätigt wird.

Es stellt sich die Aufgabe, den motorischen Antrieb für den oder die Zylinderkerne im Schloßbereich unterzubringen, bevorzugt in einem Türknauf herkömmlicher Größe. Bevorzugter Weise soll dabei der Türknauf auch handbetätigbar sein, um im Falle von Stromstörungen oder für das normale Öffnen der Tür eine Betätigung per Hand zu erlauben. Insbesondere werden derartige motorisch angetriebene Schließzylinder an Hoteltüren vorgesehen, wobei an der Zimmerinnenseite der Drehknauf befestigt ist, während von der anderen Seite das Schloß mittels eines Schlüssels geschlossen oder geöffnet werden kann.

Gemäß vorliegender Erfindung wird die Aufgabe dadurch gelöst, daß die Abtriebswelle des Motors innerhalb eines mit dem Zylindergehäuse drehfest verbundenen Ringes angeordnet ist, wobei die Abtriebswelle mit dem Ring verbunden und gegenüber dem Ring verdrehbar ist, und daß die Abtriebswelle parallel seitlich versetzt zur Drehachse des Zylinderkerns angeordnet und mit diesem auf Drehung verbunden ist.

Die Verschlußanlage ist dadurch gekennzeichnet, daß mehrere solche Schlösser vorgesehen und über eine zentrale Steuereinheit abgefragt und gesteuert sind.

Weitere vorteilhafte Merkmale der Erfindung sind den Patentansprüchen, der nachfolgenden Beschreibung und den Zeichnungen zu entnehmen.

Fig.1 zeigt im Mittellängsschnitt ein Doppelzylinderschloß gemäß Erfindung. Die Fig. 2 und 3 sind Schnitte nach den Linien A-A und B-B in Fig.1. Fig.4 ist ein teilweiser Mittellängsschnitt durch eine andere Ausführungsvariante. Fig. 5 ist eine teilweise geschnittene Ansicht des Zylinderschlosses mit zugehörigem Schlüssel.

Fig.1 zeigt im Querschnitt die Tür 1, in der das Doppelzylinderschloß 2 angeordnet ist. Die von der -Schließnase 3 gesteuerte Türschloßkonstruktion ist zur Vereinfachung der Zeichnung nicht dargestellt.

Auf der rechten Türseite, bevorzugt die Türinnenseite, sitzt ein Drehknauf 4, durch dessen Drehung per Hand das Schloß 2 verriegelt oder entriegelt und die Tür dabei versperrt oder geöffnet werden kann.

Der Drehknauf weist ein Gehäuse 5 auf, das von einer Abdeckkappe 6 abgeschlossen ist. Mit-7 ist die Drehachse bezeichnet, die sowohl für den Drehknauf als auch für die Zylinderkerne des Zylinderschlosses 2 gleich ist.

Im Gehäuse 5 ist exzentrisch, d.h. versetzt zur Drehachse 7, ein elektrischer Motor 8 mit einem Untersetzungsgetriebe 9 angeordnet. Das Abtriebsritzel 10 ragt in eine entsprechende exzentrisch angeordnete Ausnehmung 11 des zugehörigen Zylinderkerns 12. Das Abtriebsritzel 10 greift mit seiner Zähnung in ein innenverzahntes Rad 13, das einerseits in einer ringförmigen Ausnehmung 14-des Zylindergehäuses 15 sitzt und über den Fortsatz 16 mit dem Gehäuse 15 drehfest verbunden ist, und das andererseits in eine Nut 17 des Zylinderkerns eingreift, wobei der Zylinderkern gegenüber dem innenverzahnten Rad 13 verdrehbar ist. Siehe dazu auch die Schnittdarstellungen Fig.2 und Fig.3.

Wird der Motor-Getriebeblock 8, 9 mit Strom versorgt, dreht sich das Abtriebsritzel 10, das in das innenverzahnte Rad 13 eingreift. Dadurch kommt es zu einer Verdrehung des Zylinderkerns 12 und zu einer Verdrehung der Schließnase 3 mit entsprechender Betätigung des zugehörigen Türschlosses. Die Verdrehung des Zylinderkerns 12 bedeutet auch eine Verdrehung des Drehknaufes 4.

Wenn das Schloß über den Drehknauf 4 per Hand betätigt wird, kommt es zufolge der Exzentrizität der Lagerung des Abtriebsritzels 10 ebenfalls zu der Verdrehung des Zylinderkerns 12 und mit zur Betätigung des Schlosses.

Die Stromversorgung des Motors 8 erfolgt über die Kabel 18, die den Strom in dem dargestellten Ausführungsbeispiel zu einem Ringmagnet 19 leiten. Nach Art eines Transformators erfolgt eine kontaktlose Energieübertragung auf den parallel dazu angeordneten zweiten Ringmagnet 20, und der darin induzierte Strom wird an den Motor 8 über hier nicht dargestellte Leitungen weitergeleitet.

Für die Feststellung der Drehlage des Zylinderkerns 12 und für die Ermittlung der Drehrichtung ist im Zylinderkern 15 ein Lichtschrankenmodul 21 angeordnet, dessen Sensoren 22 (Fig.3) gegen den Zylinderkern 12 gerichtet sind. Der Zylinderkern 12 ist mit Reflexionsmarken 23 versehen, die bei dem vorliegenden Ausführungsbeispiel die Form von Kerben aufweisen. Anstelle von Kerben können auch andere Reflexionsmarken wie glänzende Flächen, schwarz-weiß Markierungen, etc. vorgesehen werden. Durch Auswertung des Signales des Lichtschrankenmoduls kann festgestellt werden, in welcher Drehlage sich das jeweilige Schloß befindet, sodaß von der Steuerzentrale entsprechende Schaltungen für den elektrischen Motor 8 getätigt werden können.

Wie den Fig. 1 und 3 zu entnehmen ist, liegen zwei Kerben in Achsrichtung des Zylinderkernes nebeneinander und liegen um einen Winkelbetrag β gegeneinander versetzt. Der Winkel β ist so bemessen, daß in 0-Lage des Zylinderkernes 12 (also nicht verdreht) beide Kerben 23 gleichzeitig ihren zugeordneten Sensor ansprechen lassen.-Beim Verdrehen in die eine Richtung wird einer der beiden Kerben. 23 früher und die andere Kerbe später den Sensorenbereich verlassen. Bei Verdrehung in die andere Richtung ist die Reihenfolge umgekehrt. Damit ist die Drehrichtung durch eine entsprechende Elektronik eindeutig feststellbar. Das Ansprechen beider Sensoren gleichzeitig bedeutet den Durchgang durch die 0-Stellung, wobei eine entsprechende Zählschaltung um eins hoch- oder herunterzählt.

Das Ausführungsbeispiel gemäß Fig.4 entspricht im wesentlichen jenem der Fig.1 und gleiche Teile sind mit gleichen Bezugszeichen versehen. Der Unterschied liegt in der Stromversorgung des Motors 8. Über die Kabel 18 gelangt der Strom zu Schleifringen 24. Von diesen Schleifringen wird der Strom über Schleifkontakte 25 abgenommen und über kabel dem Motor 8 zugeleitet.

Fig.5 zeigt schematisch die Ansteuerung des elektrisch betätigten Drehknaufes gemäß den vorangehenden Figuren.

Der elektronische Schlüssel 26 weist bei diesem Ausführungsbeispiel eine integrierte Schaltung 27 und Sendeelemente 28 auf. Die Sendeelemente 28 senden ein Codesignal aus, das von der Leseantenne 29 empfangen, entsprechend verstärkt und über die Leitungen 30 an die Steuerzentrale 31 weitergeleitet wird. In der Steuerzentrale 31 werden die empfängenen Signale ausgewertet, ob sie mit einem vorgegebenen Code übereinstimmen. Bejahendenfalls wird über die Leitung 32 der Motor 8 (hier nicht dargestellt) des Schlosses mit Strom versorgt und der Zylinderkern entsprechend verdreht. Von der Zentrale 31 kann auch der Sperrzustand des Schlosses festgestellt und notwendigenfalls ferngesteuert die elektrische Sperrung veranlaßt werden. In Gefahrenfällen (Brand) können alle Schlösser oder Schloßgruppen gemeinsam zentral aufgesperrt werden.

## Patentansprüche

1. Schloß mit mindestens einem motorisch verdrehbaren Zylinderkern, dadurch gekennzeichnet, daß die Abtriebswelle (10) des Motors (8) innerhalb eines mit dem Zylindergehäuse (15) drehfest verbundenen Ringes (13) angeordnet ist, wobei die Abtriebswelle mit dem Ring verbunden und gegenüber dem Ring verdrehbar ist, und daß die Abtriebswelle (10) parallel seitlich versetzt zur Drehachse (7) des Zylinderkerns angeordnet und mit diesem auf Drehung verbunden ist.

2. Schloß nach Anspruch 1, dadurch gekennzeichnet, daß der Ring (13) ein innenverzahntes Rad und die Abtriemwelle ein Zahnritzel sind.

3. Schloß nach Anspruch 1 oder 2, dadurch gekennzeichnet, daß die parallel seitlich versetzt zur Drehachse (7) des Zylinderkernes angeordnete Abtriebswelle (10) in einer Ausnehmung (11) des Zylinderkerns gelagert ist.

4. Schloß nach einem der vorhergehenden Ansprüche, dadurch gekennzeichnet, daß der Motor (8), gegebenenfalls mit Getriebe (9), in einem verdrehbaren Handknauf (4) angeordnet ist.

5. Schloß nach einem der vorhergehenden Ansprüche, dadurch gekennzeichnet, daß der Zylinderkern (12) eine oder mehrere abtastbare Markierungen (23) zur Bestimmung der Drehlage und der Drehrichtung aufweist.

6. Schloß nach Anspruch 5, dadurch gekennzeichnet, daß die Markierung (23) eine Kerbe oder eine reflektierende Fläche ist.

7. Schloß nach Anspruch 6, dadurch gekennzeichnet, daß zur Abtastung der Markierung (23) wenigstens ein Lichtschrankenelement (21) vorgesehen ist.

8. Schloß nach einem der vorhergehenden Ansprüche, dadurch gekennzeichnet, daß zur Stromübertragung von der Türe zum drehbaren Knauf Schleifkontakte (24, 25) vorgesehen sind.

9. Schloß nach einem der vorhergehenden Ansprüche, dadurch gekennzeichnet, daß zur Stromübertragung von der Türe zum drehbaren Knauf eine kontaktlose Energieübertragungseinheit (19, 20) vorgesehen ist.

10. Schloß nach einem der vorhergehenden Ansprüche 7 bis 9, dadurch gekennzeichnet, daß der Zylinderkern zwei Markierungen aufweist, die nebeneinander und um einen Winkel β gegeneinander verdreht angeordnet sind, und daß jeder Markierung ein Sensor zugeordnet ist.

11. Verschlußanlage, dadurch gekennzeichnet, daß mehrere Schlösser nach einem oder mehreren der vorhergehenden Ansprüche 1 bis 10 vorgesehen und über eine zentrale Steuereinheit (31) abgefragt und gesteuert sind.

## Claims

1. A lock with at least one motor-driven rotating cylinder core, characterized in that the driven shaft (10) of the motor (8) is arranged inside a ring (13) connected, secured for rotation, to the cylinder housing (15), in which arrangement the driven shaft is connected to the ring and rotatable relative to the ring, and that the driven shaft (10) is arranged with a parallel lateral offset to the axis of rotation (7) of the cylinder core and is connected thereto for rotation.

2. A lock according to claim 1, characterized in that the ring (13) is an internal geared wheel and the driven shaft is a pinion.

3. A lock according to claim 1 or 2, characterized in that the driven shaft (10) arranged with a parallel lateral offset to the axis of rotation (7) of the cylinder core is mounted in a recess (11) of the cylinder core.

4. A lock according to one of the preceding claims, characterized in that the motor (8) is arranged, if required with the gear unit (9), in a rotatable hand knob (4).

5. A lock according to one of the preceding claims, characterized in that the cylinder core (12) has one or more detectable marks (23) for determining the rotational position and the direction of rotation.

6. A lock according to claim 5, characterized in that the mark (23) is a notch or a reflecting surface.

7. A lock according to claim 6, characterized in that for detecting the mark (23), provision is made for at least one light barrier element (21).

8. A lock according to one of the preceding claims, characterized in that for the transmission of the current from the door to the rotatable knob, provision is made for sliding contacts (24, 25).

9. A lock according to one of the preceding claims, characterized in that for the transmission of the current from the door to the rotatable knob, provision is made for a contactless energy transmission unit (19, 20).

10. A lock according to one of the preceding claims 7 to 9, characterized in that the cylinder core has two marks which are arranged next to each other and angularly offset with respect to each other by an angle β, and that a sensor is assigned to each mark.

11. A locking installation, characterized in that provision is made for several locks according to one or more of the preceding claims 1 to 10, which are polled and controlled by means of a central control unit (31).

## Revendications

1. Serrure comportant au moins un coeur de cylindre entraîné en rotation par un moteur, caractérisée par le fait que l'arbre de sortie (10) du moteur (8) est disposé à l'intérieur d'une bague (13) qui est solidaire en rotation du corps de cylindre (15), l'arbre de sortie étant lié à la bague et pouvant tourner par rapport à celle-ci et par le fait que l'arbre de sortie (10) est disposé parallèlement à l'axe de rotation (7) du coeur de cylindre en étant décalé latéralement par rapport à celui-ci et est lié en rotation audit coeur.

2. Serrure selon la revendication 1, caractérisée par le fait que la bague (13) est une roue pourvue d'une denture intérieure et l'arbre de sortie un pignon denté.

3. Serrure selon la revendication 1 ou la revendication 2, caractérisée par le fait que l'arbre de sortie (10) disposé parallèlement à l'axe de rotation (7) du coeur de cylindre et décalé latéralement par rapport à celui-ci est monté dans un évidement (11) du coeur de cylindre.

4. Serrure selon l'une des revendications précédentes, caractérisée par le fait que le moteur (8), éventuellement équipé d'un réducteur (9), est disposé dans un bouton (4) manoeuvrable manuellement.

5. Serrure selon l'une des revendications précédentes, caractérisée par le fait que le coeur de cylindre (12) présente un ou plusieurs repères (23) palpables aux fins de déterminer la position en rotation ou le sens de rotation.

6. Serrure selon la revendication 5, caractérisée par le fait que le repère (23) est une encoche ou une surface réfléchissante.

7. Serrure selon la revendication 6, caractérisée par le fait qu'il est prévu au moins un barrage photo-électrique (21) pour le palpage du repère (23).

8. Serrure selon l'une des revendications précédentes, caractérisée par le fait qu'il est prévu des contacts à frottement (24, 25) aux fins d'assurer la transmission du courant entre la porte et le bouton tournant.

9. Serrure selon l'une des revendications précédentes, caractérisée par le fait qu'il est prévu une unité de transmission d'énergie sans contacts (19, 20) aux fins aux fins d'assurer la transmission du courant entre la porte et le bouton tournant.

10. Serrure selon l'une des revendications 7 à 9 précédentes, caractérisée par le fait que le coeur de cylindre présente deux repères qui sont disposés l'un à côté de l'autre avec un angle β et par le fait qu'un capteur est associé à chacun des repères.

11. Installation de verrouillage, caractérisée par le fait qu'il est prévu plusieurs serrures selon une ou plusieurs des revendications 1 à 10 précédentes et que celles ci sont interrogées et commandées par une unité (31) de commande centralisée.
